# EUROPÄISCHE PATENTSCHRIFT

(11) **EP 1 264 943 B1**
(45) Veröffentlichungstag und Bekanntmachung des Hinweises auf die Patenterteilung: **20.04.2005**
(21) Anmeldenummer: 02450133.0
(22) Anmeldetag: 05.06.2002
(51) Int. Cl.: E04C 2/34, E04B 5/02, E04B 5/38, E04B 1/86

(54) **Wand- Decken und Schallschutzelement**
Wall, ceiling and sound proofing element
Elément de paroi, de plafond et d'isolation acoustique

(30) Priorität: 07.06.2001 AT 8842001; 07.08.2001 AT 12342001
(43) Veröffentlichungstag der Anmeldung: 11.12.2002
(73) Patentinhaber: Aichholzer, Josef, Dipl.-Ing, 9800 Spittal/Drau (AT)
(72) Erfinder: Aichholzer, Josef, Dipl.-Ing, 9800 Spittal/Drau (AT)
(74) Vertreter: KLIMENT & HENHAPEL

(56) Entgegenhaltungen:
- EP-A- 0 341 652
- EP-A- 0 697 487
- WO-A-94/20292
- WO-A-99/66147
- DE-A- 1 805 115
- FR-A- 2 663 662
- US-A- 6 148 586

## Beschreibung

Die vorliegende Erfindung bezieht sich auf eine Wand-, Decken- und Schaltschutzfläche gemäß dem Oberbegriff des Anspruchs 1. Eine solche Wand-, Decken- und Schallschutzfläche ist aus der FR-A-2663662 bekannt.

Vor allem bei Altbausanierungen stellt sich oft das Problem, dass Holzdecken in geschlossenen Räumen durch Betondecken ersetzt werden müssen und eine Manipulation von Fertigteilelementen mittels Kran aufgrund der vorhandenen Überbauung nicht möglich ist. Die konventionelle Methode zur Errichtung dieser Stahlbetondecken besteht darin, diese unter hohem Arbeitsaufwand händisch einzuschalen, zu bewehren und zu betonieren. Im Anschluss an das Abbinden und Aushärten des Betons muß die erforderliche Schalung wiederum händisch abgebaut und auf Erdgeschossniveau transportiert werden.

Insbesondere die Herstellung von massiven Dachschrägen in der Altbausanierung ist mit sehr hohem Arbeitsaufwand verbunden, wobei sämtliche Arbeitsschritte in der Praxis an der Baustelle erledigt werden.

Auch im Hochbau-Neubau ist die Errichtung von Wänden und Decken arbeitsintensiv, besonders dann, wenn keine raumhohen Wandelemente eingesetzt werden, die bereits mit sämtlichen Aussparungen, Installationen und Öffnungen versehen sind.

Ein weiteres Problem stellt die noch wenig erforschte Strahlenbelastung dar, denen die Bewohner eines Hauses durch Mobiltelefonsendemaste, die zumeist auf den Hausdächern aufgestellt werden, ausgesetzt sind.

Es ist daher eine Aufgabe der Erfindung ein Wand- bzw. Deckenelement vorzusehen, dass obige Nachteile verhindert, einen hohen Vorfertigungsgrad aufweist, um eine rasche Verarbeitung, insbesondere ein rasches Betonieren an der Baustelle zu ermöglichen. Es ist eine weitere Aufgabe der vorliegenden Erfindung ein Konstruktionselement vorzusehen, das sowohl als Wandelement, als auch als Dachelement und insbesondere als Dachschrägenelement eingesetzt werden kann, wobei die Abmessungen auf einfache Art und Weise an die an der Baustelle vorhandenen Gegebenheiten angepasst werden können.

Die Erfindung bezieht sich ebenfalls auf Schallschutzelemente, welche im Decken- oder Wandbereich eines Raumes oder einer Halle angeordnet werden. Üblicherweise ist dafür eine Unterkonstruktion an Stahlbetondecken oder -wänden erforderlich, in welche diese Elemente eingehängt werden. Eine solche Unterkonstruktion ist jedoch extrem aufwendig und daher kostenintensiv.

Eine zusätzliche Aufgabe der Erfindung ist es daher Schallschutzelemente vorzusehen, die ohne entsprechende Unterkonstruktionen mit geringem Arbeitsaufwand angebracht werden können und gleichzeitig brandhemmend wirken.

Das erfindungsgemäße Wand-, Decke- und Schallschutzelement soll zusätzlich ausreichend Schutz gegen Strahlung aller Art, insbesondere von Mobiltelefonmasten bieten.

Erfindungsgemäß werden die oben erwähnten Aufgaben durch die kennzeichnenden Merkmale des Anspruchs 1 gelöst.

Durch die Möglichkeit der elektrisch leitenden Verbindung von nebeneinander angeordneten Wand-, Decken- und Schallschutzelemente kommt es zur Ausbildung eines Faraday' schen Käfigs. Dadurch kann in den Raum eindringende elektromagnetische Strahlung wirksam abgeblockt werden.

Durch die Kombination mit dem Aufbau gemäß dem Oberbegriff des Anspruchs 1 ist es möglich ein im wesentlichen selbsttragendes Wand-, Decken- und Schallschutzelement bereits komplett vorgefertigt an die Baustelle zu liefern. Das Element kann, muss aber nicht und nur falls erforderlich, mit Beton ausgegossen werden. Das Element kann sehr einfach und kostengünstig hergestellt werden, wobei in der Serienfertigung mit einigen wenigen Profiltypen und einigen wenigen Standardlängen das Auslangen gefunden werden kann. Die Anpassung an die Abmessungen an der Baustelle kann dann durch einfaches Zurechtschneiden erfolgen. Der einfache Aufbau bedingt auch ein geringes Gewicht, wodurch die händische Manipulationsmöglichkeit sehr hoch ist. Bei Holzwolleverbundplatten handelt es sich um poröse Platten, die den Schalldurchgang ermöglichen wodurch die zwischen den Platten befindlichen Hohlräume in Resonanz gebracht werden und es zur Auslöschung der Schallwellen kommt. Die Holzwolleplatten ermöglichen auch die Schwingung von Luft durch diese hindurch, was obigen Effekt noch zusätzlich verstärkt. Durch die Befestigung des Blechprofilelements an den Platten wird so eine homogene, schallabsorbierende Fläche ohne jede Unterbrechung, erreicht.

Es ist auch ein Einsatz als Schallschutzelement in Räumen möglich, wobei gleichzeitig durch den Einsatz brandhemmender Außenbeplankung ein zeitlich beschränkter Brandschutz für Stahlbetonbauwerke möglich ist.

Die Befestigung der Plattenelemente am Profilelement erfolgt gemäß den kennzeichnenden Merkmalen der Ansprüche 2 und 3 mittels Klebstoff. Die so gefertigten erfindungsgemäßen Konstruktionselemente sind somit auch für den Brandschutz optimal geeignet, da bei Verwendung einer Schraubbefestigung die Schrauben (als gute Wärmeleiter) die Hitze schnell ins Innere leiten würden (ebenso bei der Wärmedämmung).

Eine bevorzugte Ausführungsform der Erfindung sieht gemäß Anspruch 4 und 5 vor, dass das Profilelement im Querschnitt im wesentlichen aus mehreren aneinandergereihten Trapezen gebildet ist bzw. aus einer Kombination solcher Profile. Dies aufgrund des höheren Widerstandsmomentes gegenüber einem wellenförmigen Profil. Prinzipiell sind jedoch auch andere Profilformen denkbar.

Die Merkmale der Ansprüche 6 bis 8 ermöglichen die individuelle Abstimmung der Wand-, Decken- und Schallschutzelemente an die Erfordernisse an der Baustelle. Dort wo es statisch erforderlich ist, also beispielsweise beim Einsatz als Decken- oder Wandelement, können die Hohlräume mit Beton ausgegossen werden. Bei der Verwendung als Schallschutzelement entlang von Straße ist jedoch, wie bereits erwähnt, die Verformbarkeit von großer Bedeutung. In diesem Fall müssen die Hohlräume auch nicht ausgefüllt werden bzw. können mit Sand ausgefüllt werden, falls aufgrund exponierter Lagen eine gewisse Festigkeit unumgänglich ist. Die Verwendung von Isoliermaterial als Füllmaterial ist ebenfalls möglich.

Gemäß Anspruch 9 ist auch eine Mischung aus Beton und Isoliermaterial möglich, wodurch einerseits ausreichende Festigkeit gewährbar ist und andererseits ausreichende Isolierung gegen Schall bzw. Hitze oder Kälte möglich ist.

Die kennzeichnenden Merkmale des Anspruchs 10 ermöglichen die Verwendung von zusätzlichen Bewehrungen um die Tragfähigkeit der Wand-, Decken- bzw. Schallschutzelemente zu erhöhen.

Die Merkmale des Anspruchs 11 ermöglichen die Ausnutzung des sogenannten Helmholtzeffektes. Dies ermöglicht die Absorption besonders tiefer Schallfrequenzen. Solche Helmholtzresonatoren bestehen aus einem Resonatorhals und aus einem Resonatorvolumen, das infolge der eingeschlossenen Luft die Feder des so gebildeten resonanzfähigen Feder-Masse-Systems darstellt. Die vom Plattenelement und dem daran befestigten Profilelement gebildeten Hohlräume bilden dabei jeweils ein Resonatorvolumen. Die Öffnungen im Plattenelement den Resonatorhals. Durch Variation der Lochgrößen, der Lochform sowie der Anzahl der applizierten Löcher und der Tiefe des Hohlraumes (Höhe des Profilelementes) besteht die Möglichkeit, die Absorption von Einzelfrequenzen gezielt vorzunehmen. Auf diese Art und Weise ist es möglich ein leicht vorfertigbares Wand-, Decken- oder Schallschutzelement zu schaffen, welches durch Ausnutzung des Helmholtzeffektes auch die Bekämpfung sehr niedriger Frequenzen ermöglicht.

Um dem Schallfeld möglichst viel Energie zu entziehen ist gemäß den Merkmalen des Anspruches 12 vorgesehen, die Innenwand des Plattenelementes mit einer Gewebe bzw. Vliesschicht zu versehen. Dadurch wird auch die Absorptionswirkung breitbandiger gemacht.

Um den Resonanzraum noch zu vergrößern, ohne dabei die Höhe oder Breite des Profilelementes erhöhen zu müssen, kann gemäß den kennzeichnenden Merkmalen des Anspruchs 13 auch das Profilelement an seinen Stegen mit Öffnungen versehen sein.

Durch die kennzeichnenden Merkmale des Anspruchs 14 kann des erfindungsgemäße Deckenelement auch als Außenwand eingesetzt werden, wobei die überstehende Dachhaut mit dem jeweiligen nächsten Deckenelement verbunden wird und so ein dichtes Dach entsteht.

Durch die kennzeichnenden Merkmale des Anspruchs 15 kann das erfindungsgemäße Schallschutzelement besonders vorteilhaft im Tunnelbau eingesetzt werden.

Bei der Fertigung eines erfindungsgemäßen Konstruktionselementes mit gelochtem Plattenelement ist der zeitaufwendigste Produktionsvorgang das Fertigen der Öffnungen im Plattenelement. Die vorliegende Erfindung bezieht sich daher auch auf ein Verfahren zur Herstellung solcher Öffnungen. Das Verfahren gemäß Anspruch 16 zeichnet sich gegenüber herkömmlichen Verfahren wie Bohren durch eine wesentlich schnellere Fertigungszeit sowie geringere Herstellkosten aus. Durch Variation der Schnitttiefen, des Schnittabstandes sowie der Schnittbreite können das Aussehen und die Anordnung der Öffnungen definiert werden und den akustischen Erfordernissen angepasst werden. Als weitere positive Auswirkung des erfindungsgemäßen Verfahrens ergibt sich eine erhebliche Oberflächenvergrößerung des Plattenelementes, wodurch sich das Absorptionsverhalten des Bauelementes wesentlich verbessert. Das Verfahren hat weiters den Vorteil, dass durch Variation des Winkels der Schnittführung an der Sichtfläche des Plattenelementes eine optische Auflockerung großflächiger Bauteile erzielen lässt.

Die kennzeichnenden Merkmale des Anspruchs 17 verhindern ein Verschmutzen der Einschnitte und somit eine Verschlechterung des Absorptionsvermögens des erfindungsgemäßen Konstruktionselementes.

Im Anschluss erfolgt nun eine detaillierte Beschreibung eines erfindungsgemäßen Wand-, Decken- und Schallschutzelementes. Dabei zeigt:
- Fig.1: eine axonometrische Ansicht eines Wand- oder Deckenelementes mit komplett gefüllten Hohlräumen
- Fig.2: eine axonometrische Ansicht eines Wand- oder Deckenelementes mit teilweise gefüllten Hohlräumen
- Fig.3: eine axonometrische Ansicht eines Wand-, Decken - und Schallschutzelementes ohne gefüllte Hohlräume
- Fig.4: eine axonometrische Ansicht eines Deckenelementes mit überlappender Dachhaut und zusätzlichem Dämmelement
- Fig.5: eine axonometrische Ansicht eines Wand-, Decken - und Schallschutzelementes mit einer Kombination aus Trapezprofilen
- Fig.6: eine axonometrische Ansicht eines Wand-, Decken - und Schallschutzelementes mit gestanztem Profilelement und Zusatzbewehrungen
- Fig.7: eine Schnittansicht entlang der Linie AA aus Fig.9 eines Wand-, Decken- und Schallschutzelementes mit perforiertem Plattenelement
- Fig.8: eine axonometrische Ansicht eines Wand-, Decken - und Schallschutzelementes mit perforiertem Plattenelement
- Fig.9: eine Ansicht eines gebogenen Wand-, Decken- und Schallschutzelementes
- Fig.10: eine Schnittansicht eines Wand-, Decken- und Schallschutzelementes mit Betonausguß
- Fig.11: eine axonometrische Ansicht eines Wand-, Decken - und Schallschutzelementes mit Betonausguß
- Fig.12: eine Schnittansicht entlang der Linie BB aus Fig.14
- Fig.13: eine axonometrische Ansicht eines Wand-, Decken - und Schallschutzelementes mit alternativer Perforierung
- Fig.14: eine axonometrische Ansicht eines Wand-, Decken - und Schallschutzelementes mit V-förmigen Einschnitten
- Fig.15: eine Draufsicht auf ein eines Wand-, Decken- und Schallschutzelement mit V-förmigen Einschnitten
- Fig.16: eine Schnittansicht entlang der Linie BB aus Fig.15
- Fig.17: eine Schnittansicht entlang der Linie AA aus Fig.15

Fig.2 zeigt ein Plattenelement 1, welches an einer flächigen Seite eines Profilelementes 2, vorzugsweise eines Trapezprofilelementes, angeordnet ist. Bevorzugterweise ist an der anderen flächigen Seite des Profilelementes 2 ebenfalls ein Plattenelement 3 befestigt sein. Die Befestigung kann mittels Klebstoff, beispielsweise Polyurethan Schaumklebstoff erfolgen.

Das erfindungsgemäße Element wird vorzugsweise in dieser Konfiguration an die Baustelle geliefert. Typischerweise werden dabei Baulängen von 4m bis 5m für Decken und 2.7 bis 3,5m für Wände vorgefertigt. Mit dieser Länge können die meisten erforderlichen Raumgrößen abgedeckt werden. Durch Zurechtschneiden der Wand- bzw. Deckenelemente können diese auch problemlos für kleinere Räume verwendet werden.

Die typischerweise vorgefertigte Breite ist in etwa 50cm für Decken und 2.5 m für Wände. Durch Aneinanderreihen mehrerer vorgefertigter Wand- bzw. Deckenelemente können somit Wände und Decken beliebiger Breite hergestellt werden. Die Höhe der Trapezprofile variiert typischerweise zwischen 3cm und 30cm. Selbstverständlich kann auch eine auf ein spezielles Bauvorhaben abgestimmte Fertigung der Elemente erfolgen.

Die Wand- bzw. Deckenelemente sind werksseitig bereits mit den erforderlichen Installationsöffnungen für elektrische Leitungen, Wasserleitungen usw. versehen.

Die dem Betrachter zugewandte Seite des Plattenelementes 1 kann bereits mit einer optisch gestalteten Oberfläche versehen sein. In diesem Fall ist diese Oberfläche mit einer Schutzfolie überzogen, so dass es an der Baustelle bzw. beim Transport nicht zu einer Beschädigung dieser Oberfläche kommt. Diese Folie wird nach dem Einbau abgezogen.

Der Einbau der Wand- bzw. Deckenelemente erfolgt mittels Hebezeug oder händisch, entsprechend den Baustellenbedingungen. Das Unterrüsten erfolgt nach statischen Erfordernissen. Nach dem Verlegen mehrere Wand- bzw. Deckenelemente nebeneinander werden die jeweiligen Blechprofilelemente 2 an den Stößen 8 erfindungsgemäß mittels eines U-förmigen Blechprofiles aneinandergeklemmt um einen elektrisch leitenden Käfig (Farradayischen Käfig) herzustellen. Eine optimale Abschirmung gegen elektromagnetische Strahlen wird erreicht wenn sowohl erfindungsgemäße Wand- als auch Deckenelemente zum Einsatz kommen, wobei die jeweiligen Blechprofilelemente elektrisch leitend verbunden werden und anschließend geerdet werden. Öffnungen in den Elementen (Fenster) bedürfen dann einer speziell auf diesen Verwendungszweck abgestimmten marktüblichen Konstruktion. Durch die erfindungsgemäße Ausgestaltung der Stöße der Wand- bzw. Deckenelemente kann außerdem das Ausrinnen von Zementmilch während des Betoniervorganges verhindert werden.

Das erfindungsgemäße Wand- bzw. Deckenelement wird dann mit Beton 4 ausgegossen, wobei entweder sämtliche durch das Trapezprofil 2 und die Plattenelemente 1,3 begrenzten Hohlräume 6,7 ausgegossen werden oder aber nur ein Teil 7 (Fig. 1). Weiters ist es auch möglich einen Teil 7 der Hohlräume mit Beton auszugießen, während der andere Teil 6 mit einem Isoliermaterial 5, wie beispielsweise Steinwolle oder wärmedämmenden Papierflocken welche eingeblasen werden gefüllt wird (Fig.2). Zusatzbewehrungen und Flächenbewehrungen können selbstverständlich auf bekannte Art und Weise vor dem Gießen eingelegt werden um die Tragfähigkeit zu erhöhen. Zu diesem Zweck können die Trapezprofilelemente gestanzt ausgeführt sein, um ein maßgenaues Einziehen der zusätzlichen Bewehrungen 11 zu ermöglichen (Fig.6). Größere Öffnungen in den Stegen der Profile ermöglichen eine durchgehende Verbindung des Betonkernes uns somit eine höhere Belastbarkeit des Wandelementes. Das Einziehen einer etwa erforderlichen Bewehrung kann vorzugsweise bereits werksseitig durchgeführt werden, ist jedoch auch an der Baustelle möglich.

Fig.4 zeigt ein erfindungsgemäßes Deckenelement das neben dem bereits beschriebenen Aufbau zusätzlich mit einer eigenen Dämmschicht 10 versehen ist, welche an der dem Plattenelement 1 gegenüberliegenden Seite des Profilelementes 2 befestigt ist. Die Dämmschicht 10 ist von einer Dachhaut 9 bedeckt, welche die Dämmschicht 10 an einer Seite 11 überlappt. Auf diese Art und Weise kann durch Aneinanderreihen erfindungsgemäßer Dachelemente und Befestigung des überlappenden Bereichs der Dachhaut 9 am jeweils nächsten Dachelement ein isoliertes und wasserdichtes Dach geschaffen werden.

Die Befestigung der erfindungsgemäßen Deckenelemente erfolgt entweder an einer Unterkonstruktion oder Auflagerung der Platten auf Binder von Hallenkonstruktionen oder Pfetten.

Soll das Wandelement als Auflager für eine Stahlbetondecke oder eine sich aus erfindungsgemäßen Deckenelementen zusammensetzende Decke dienen, wird das äußere Plattenelement um die Deckenstärke höher gezogen.

Fig.7 und Fig.8 zeigt ein erfindungsgemäßes Wand-, Decken- und Schallschutzelement, wobei ein Plattenelement 3 Öffnungen 12 zur Ausnutzung des sogenannten Helmholtzeffektes zur Absorption tiefer Frequenzen aufweist. Der restliche Aufbau des Wand-, Decken- und Schallschutzelementes ist jenem mit Plattenelement ohne Öffnungen identisch.

Fig.9 zeigt als alternatives Ausführungsbeispiel ein Wand-, Decken- und Schallschutzelement in gekrümmter Ausführung, wobei das Plattenelement 3 mit Öffnungen 12 versehen ist. Ein solches Wand-, Decken- und Schallschutzelement kann vorzugsweise im Tunnelbau eingesetzt werden.

Fig.10 und Fig.11 zeigen jeweils ein Wand-, Decken- und Schallschutzelement mit perforiertem Plattenelement 1 wobei die dem Plattenelement 1 abgewendeten Hohlräume des Profilelementes 2 mit Beton 4 ausgegossen sind.

Fig.12 und Fig.13 zeigen ein Wand-, Decken- und Schallschutzelement mit alternativ angeordneten Öffnungen 12 am Plattenelement 3. Die Anordnung, Form, Anzahl sowie die Größe der Öffnungen 12 richtet sich dabei nach der gewünschten Absorption der Einzelfrequenzen.

Fig.14 bis Fig.17 zeigen ein Wand-, Decken- und Schallschutzelement mit einem perforierten Plattenelement 3, wobei dessen Öffnungen gemäß dem erfindungsgemäßen Verfahren hergestellt wurden. An der dem Betrachter zugewandten Seite sind die V-förmigen Einschnitte 13a zu erkennen. Durch Anordnung von rechteckigen Einschnitten an der dem Betrachter abgewandten Seite des Plattenelementes 3 entstehen im Überlappungsbereich der Einschnitte die Öffnungen 12.

## Patentansprüche

1. Wand-, Decken- oder Schallschutzfläche die aus einzelnen nebeneinanderverlegten Wand-, Decken- und Schallschutzelementen aufgebaut ist und wobei jedes dieser Wand-, Decken- oder Schallschutzelemente ein Blechprofilelement (2) aufweist, das mit mindestens einer flächigen Seite an einem Plattenelement (1,3) vorzugsweise einer Holzwolle- bzw. Holzwolleverbundplatte befestigt ist, **dadurch gekennzeichnet, dass** das Profilelement (2) und das Plattenelement (1,3) eines jeden Wand-, Decken- oder Schallschutzelementes entlang deren Längskanten und in ihren aneinander befestigten Abschnitten im wesentlichen bündig miteinander abschließen und das Profilelement an diesen Kanten eine vom Plattenelement abstehende Leiste (8) aufweist, die über eine im wesentlichen U-förmige Blechleiste mit der am identisch aufgebauten benachbarten Wand-, Decken- und Schallschutzelement angeordneten Leiste dessen Profilelements elektrisch leitend verbunden ist.

2. Wand-, Decken- oder Schallschutzfläche nach Anspruch 1 und 2, **dadurch gekennzeichnet, dass** die Befestigung der Plattenelemente (1,3) am Profilelement (2) mittels eines Klebstoffes erfolgt.

3. Wand-, Decken- oder Schallschutzfläche nach Anspruch 2, **dadurch gekennzeichnet, dass** der Klebstoff ein Polyurethan Schaumklebstoff ist.

4. Wand-, Decken- oder Schallschutzfläche nach einem der Ansprüche 1 bis 3, **dadurch gekennzeichnet, dass** das Profilelement (2) im Querschnitt trapezförmig ausgebildet ist.

5. Wand-, Decken- oder Schallschutzfläche nach einem der Ansprüche 1 bis 3, **dadurch gekennzeichnet, dass** das Profilelement (2) eine Kombination aus Trapezprofilelementen ist.

6. Wand-, Decken- oder Schallschutzfläche nach einem der Ansprüche 1 bis 5, **dadurch gekennzeichnet, dass** die von zwei Plattenelementen (1,3) und dem Profilelement (2) bzw. der Kombination von Profilelementen begrenzten Hohlräume (6,7) mit mindestens einem Zusatzmaterial gefüllt sind.

7. Wand-, Decken- oder Schallschutzfläche nach einem der Ansprüche 1 bis 6, **dadurch gekennzeichnet, dass** das Zusatzmaterial Beton Splitt oder Sand ist.

8. Wand-, Decken- oder Schallschutzfläche nach einem der Ansprüche 1 bis 6, **dadurch gekennzeichnet, dass** das Zusatzmaterial ein Isoliermaterial, vorzugsweise Steinwolle ist.

9. Wand-, Decken- oder Schallschutzfläche nach einem der Ansprüche 1 bis 6, **dadurch gekennzeichnet, dass** die Hohlräume (6,7) abwechselnd mit Beton und mit einem Isoliermaterial gefüllt sind.

10. Wand-, Decken- oder Schallschutzfläche nach einem der Ansprüche 1 bis 9, **dadurch gekennzeichnet, dass** das Profilelement (2) bzw. die Kombination von Profilelementen mit vorzugsweise gestanzten Öffnungen ausgeführt sind, um das maßgenaue Einziehen von zusätzlichen Bewehrungen (11) zu ermöglichen.

11. Wand-, Decken- oder Schallschutzfläche nach einem der Ansprüche 1 bis 10, **dadurch gekennzeichnet, dass** das Plattenelement (1,3) zumindest in Bereichen, in welchen zwischen Plattenelement (1,3) und Profilelement (2) ein Hohlraum gebildet ist, Öffnungen (12) aufweist, welche das Eindringen von Schallwellen in den Hohlraum ermöglichen.

12. Wand-, Decken- oder Schallschutzfläche nach Anspruch 11, **dadurch gekennzeichnet, dass** das Plattenelement (1,3) an seiner dem Profilelement (2) zugewandten Seite mit einer Gewebe oder Vliesschicht ausgekleidet ist.

13. Wand-, Decken- oder Schallschutzfläche nach Anspruch 12, **dadurch gekennzeichnet, dass** das Profilelement (2) an seinen Stegen mit Öffnungen versehen ist.

14. Deckenfläche nach einem der Ansprüche 1 bis 13, **dadurch gekennzeichnet, dass** an der dem Profilelement (2) abgewandten Seite eines Plattenelementes (1,3) eine Wärmedämmung (10), vorzugsweise Steinwolle angeordnet, vorzugsweise aufgeklebt ist, auf welche wiederum eine Dachhaut (9) angeordnet, vorzugsweise aufgeklebt ist, welche das Plattenelement (1) zumindest an einer Seite (11) überragt.

15. Wand-, Decken- oder Schallschutzfläche nach einem der Ansprüche 1 bis 14, **dadurch gekennzeichnet, dass** das Profil- (2) und Plattenelement (1) gekrümmt ausgebildet sind.

16. Verfahren zur Herstellung von Öffnungen an einem Plattenelement (1) einer Wand-, Decken- oder Schallschutzfläche gemäß Anspruch 11, **dadurch gekennzeichnet, dass** es folgende Schritte umfasst:
- Anbringen einer ersten Serie von vorzugsweise parallelen Einschnitten (13a) an einer Seite des Plattenelementes (1)
- Wenden der Platte
- Anbringen einer zweiten Serie von vorzugsweise parallelen Einschnitten (13b) an der zweiten Seite des Plattenelementes (1), wobei die zweite Serie in einem definierten Winkel, vorzugsweise im rechten Winkel zur ersten Serie angeordnet ist
wobei die Summe der Tiefen der Einschnitte entlang beider Seiten der Platte größer als die Gesamtdicke der Platte ist.

17. Verfahren nach Anspruch 16, **dadurch gekennzeichnet, dass** die Einschnitte (13a,13b) keilförmigen Querschnitt aufweisen.

## Claims

1. A wall, ceiling or sound insulation surface which is composed of individual wall, ceiling and sound insulation elements which are laid adjacent to one another, with each of said wall, ceiling or sound insulation elements comprising a sheetmetal profile element (2) which is fastened with at least one plane side to a board element (1, 3), preferably a wood-wool board or a wood-wool composite board, **characterized in that** the profile element (2) and the board element (1, 3) of each wall, ceiling or sound insulation element are substantially in flush alignment with each other along their longitudinal edges and in their mutually fastened sections and that the profile element comprises on these edges a strip (8) which projects from the board element and which is electrically conductively connected via a substantially U-shaped sheet-metal strip with the strip of its profile element, which strip is arranged on the identically configured adjacent wall, ceiling or sound insulation element.

2. A wall, ceiling or sound insulation surface according to claim 1 and 2, **characterized in that** the fastening of the board elements (1, 3) to the profile element (2) occurs by means of an adhesive substance.

3. A wall, ceiling or sound insulation surface according to claim 2, **characterized in that** the adhesive substance is a polyurethane foaming adhesive.

4. A wall, ceiling or sound insulation surface according to one of the claims 1 to 3, **characterized in that** the profile element (2) is provided with a trapezoid shape in its cross section.

5. A wall, ceiling or sound insulation surface according to one of the claims 1 to 3, **characterized in that** the profile element (2) is a combination of trapezoid profile elements.

6. A wall, ceiling or sound insulation surface according to one of the claims 1 to 5, **characterized in that** the hollow spaces (6, 7) delimited by two board elements (1, 3) and the profile element (2) or the combination of profile elements is filled with at least one additional material.

7. A wall, ceiling or sound insulation surface according to one of the claims 1 to 6, **characterized in that** the additional material is concrete, chippings or sand.

8. A wall, ceiling or sound insulation surface according to one of the claims 1 to 6, **characterized in that** the additional material is an insulating material, preferably rock wool.

9. A wall, ceiling or sound insulation surface according to one of the claims 1 to 6, **characterized in that** the hollow spaces (6, 7) are filled in an alternating manner with concrete and an insulating material.

10. A wall, ceiling or sound insulation surface according to one of the claims 1 to 9, **characterized in that** the profile element (2) or the combination of profile elements are configured with preferably punched openings in order to allow the dimensionally accurate introduction of additional reinforcements (11).

11. A wall, ceiling or sound insulation surface according to one of the claims 1 to 10, **characterized in that** the board element (1, 3) comprises openings (12) at least in regions in which a hollow space is formed between the board element (1, 3) and the profile element (2), which openings allow the entrance of sound waves into the hollow space.

12. A wall, ceiling or sound insulation surface according to claim 11, **characterized in that** the board element (1, 3) is lined with a fabric or layer of non-woven material on its side facing the profile element (3).

13. A wall, ceiling or sound insulation surface according to claim 12, **characterized in that** the profile element (2) is also provided with openings at its webs.

14. A ceiling surface according to one of the claims 1 to 13, **characterized in that** a heat insulation (10), preferably rock wool, is arranged on the side, preferably by gluing, of a board element (1, 3) which is averted from the profile element (2), with a vapor seal (9) being arranged on said heat insulation, preferably by gluing, which seal projects beyond the board element (11) on at least one side (11).

15. A wall, ceiling or sound insulation surface according to one of the claims 1 to 14, **characterized in that** the profile (2) and board element (1) are provided with a curved configuration.

16. A method for producing openings in a board element (1) of a wall, ceiling or sound insulation surface according to claim 11, **characterized in that** it comprises the following steps:
- application of a first series of preferably parallel notches (13a) to one side of the board element (1);
- turning of the board;
- application of a second series of preferably parallel notches (13b) to the second side of the board element (1), with the second series being arranged at a defined angle, preferably at a right angle, to the first series;
with the sum total of the depth of the notches along the two sides of the board being larger than the overall thickness of the board.

17. A method according to claim 16, **characterized in that** the notches (13a, 13b) have a wedge-shaped cross section.

## Revendications

1. Surface de mur, de plafond ou d'insonorisation composée d'éléments de mur, de plafond ou d'insonorisation posés les uns à côté des autres, dans laquelle chacun de ces éléments de mur, de plafond ou d'insonorisation possède un élément profilé en tôle (2) fixé par au moins une surface plane sur un élément de plaque (1, 3), de préférence une plaque en laine de bois ou en composite de laine de bois, **caractérisée en ce que** l'élément profilé (2) et l'élément de plaque (1, 3) de chaque élément de mur, de plafond ou d'insonorisation sont reliés le long de leurs bords longitudinaux et sensiblement de niveau dans leurs zones fixées l'une à l'autre et l'élément profilé présente sur ses bords une bande (8) qui dépasse de l'élément de plaque et qui est reliée de manière conductrice électrique par une bande de tôle sensiblement en forme de U à la bande disposée sur l'élément profilé de l'élément de mur, de plafond ou d'insonorisation voisin de structure identique.

2. Surface de mur, de plafond ou d'insonorisation selon la revendication 1 et 2, **caractérisée en ce que** la fixation de l'élément de plaque (1, 3) sur l'élément profilé (2) est réalisée au moyen d'un adhésif.

3. Surface de mur, de plafond ou d'insonorisation selon la revendication 2, **caractérisée en ce que** l'adhésif est un adhésif à la mousse de polyuréthane.

4. Surface de mur, de plafond ou d'insonorisation selon l'une quelconque des revendications 1 à 3, **caractérisée en ce que** l'élément profilé (2) a une forme trapézoïdale en section.

5. Surface de mur, de plafond ou d'insonorisation selon l'une quelconque des revendications 1 à 3, **caractérisée en ce que** l'élément profilé (2) est une combinaison d'éléments profilés trapézoïdaux.

6. Surface de mur, de plafond ou d'insonorisation selon l'une quelconque des revendications 1 à 5, **caractérisée en ce que** les compartiments (6, 7) délimités par deux éléments de plaque (1, 3) et l'élément profilé (2) ou la combinaison d'éléments profilés est remplie avec au moins matériau d'apport.

7. Surface de mur, de plafond ou d'insonorisation selon l'une quelconque des revendications 1 à 6, **caractérisée en ce que** le matériau d'apport est du béton, du gravier ou du sable.

8. Surface de mur, de plafond ou d'insonorisation selon l'une quelconque des revendications 1 à 6, **caractérisée en ce que** le matériau d'apport est un matériau isolant, de préférence de la laine minérale.

9. Surface de mur, de plafond ou d'insonorisation selon l'une quelconque des revendications 1 à 6, **caractérisée en ce que** les compartiments (6, 7) sont alternativement remplis avec du béton et avec un matériau isolant.

10. Surface de mur, de plafond ou d'insonorisation selon l'une quelconque des revendications 1 à 9, **caractérisée en ce que** l'élément profilé (2) ou la combinaison d'éléments profilés sont réalisés avec des ouvertures de préférence découpées, afin de permettre une insertion précise d'armatures (11) supplémentaires.

11. Surface de mur, de plafond ou d'insonorisation selon l'une quelconque des revendications 1 à 10, **caractérisée en ce que** l'élément de plaque (1, 3) présente, au moins dans les zones dans lesquelles un compartiment est formé entre l'élément de plaque (1, 3) et l'élément profilé (2), des ouvertures (12) permettant la pénétration d'ondes sonores dans le compartiment.

12. Surface de mur, de plafond ou d'insonorisation selon la revendication 11, **caractérisée en ce que** l'élément de plaque (1, 3) est tapissé sur sa face orientée vers l'élément profilé (2) avec un textile ou une couche de non-tissé.

13. Surface de mur, de plafond ou d'insonorisation selon la revendication 12, **caractérisée en ce que** l'élément profilé (2) est pourvu d'ouvertures sur ses barrettes.

14. Surface de mur, de plafond ou d'insonorisation selon l'une quelconque des revendications 1 à 13, **caractérisée en ce qu'**il est prévu sur la face d'un élément de plaque (1, 3) orientée à l'opposé de l'élément profilé (2) une isolation thermique (10), de préférence de la laine minérale, de préférence collée, sur laquelle une enveloppe de couverture (9) dépassant au moins d'un côté (11) de l'élément de plaque (1) est appliquée, de préférence collée.

15. Surface de mur, de plafond ou d'insonorisation selon l'une quelconque des revendications 1 à 14, **caractérisée en ce que** l'élément profilé (2) et l'élément de plaque (1) ont une forme cintrée.

16. Procédé pour la réalisation d'ouvertures dans un élément de plaque (1) d'une surface de mur, de plafond ou d'insonorisation selon la revendication 11, **caractérisé en ce qu'**il comprend les étapes suivantes :
- application d'une première série d'encoches (13a), de préférence parallèles, sur une face de l'élément de plaque (1),
- retournement de la plaque,
- application d'une deuxième série d'encoches (13b), de préférence parallèles, sur la deuxième face de l'élément de plaque (1), la deuxième série étant disposée selon un angle défini par rapport à la première série, de préférence à angle droit,
la somme des profondeurs des encoches le long des deux faces de la plaque étant plus grande que l'épaisseur totale de la plaque.

17. Procédé selon la revendication 16, **caractérisé en ce que** les encoches (13a, 13b) ont une section cunéiforme.
